# FASCICULE DE BREVET EUROPEEN

(11) **EP 1 156 158 B1**
(45) Date de publication et mention de la délivrance du brevet: **13.09.2006**
(21) Numéro de dépôt: 00810431.7
(22) Date de dépôt: 18.05.2000
(51) Int. Cl.: E01F 7/04

(54) **Dispositif d'absorption de chocs**
Stoss-absorbierende Vorrichtung
Shock absorbing device

(43) Date de publication de la demande: 21.11.2001
(73) Titulaire: Tecnap Sàrl, 1926 Fully (CH)
(72) Inventeur: Moreillon, Alain, 1971 Grimisuat (CH)
(74) Mandataire: Ganguillet, Cyril

(56) Documents cités:
- FR-A- 2 149 750
- US-A- 3 506 233
- US-A- 4 730 810
- US-A- 5 207 302

## Description

La présente invention concerne un dispositif d'absorption de chocs pour un câble sollicité en traction, comprenant une enveloppe pouvant loger une portion de câble, la forme de l'enveloppe étant choisie de façon à ce qu'au moins une partie des forces générées par une traction sur ledit câble soit transmise à l'enveloppe par ladite portion de câble, l'enveloppe étant susceptible de subir une déformation plastique lorsque ladite partie des forces dépasse une valeur prédéterminée.

L'invention concerne également un écran de protection contre les chutes de pierres.

Les écrans de protection implantés dans des terrains en pente pour protéger les zones situées en aval contre les chutes de pierres sont souvent constitués de filets en câble d'acier. Ces filets sont composés soit de mailles diagonales avec des croisements fixés par des brides, le tout relié à un câble de bordure, soit d'anneaux reliés à un câble de bordure par des manchons. La structure d'interception des grosses pierres peut également être formée de câbles continus, maintenus parallèles entre eux par des tubes de guidage et doublés d'un filet en fil métallique, destiné à retenir les petites pierres.

Les écrans de protection sont d'une part ancrés au terrain par l'intermédiaire de câbles de jonction, et sont d'autre part reliés à des poteaux, fixes ou articulés. La base des poteaux est montée sur une fondation implantée dans le terrain et chaque poteau est maintenu en position par des haubans amonts et latéraux, attachés à la partie supérieure du poteau.

Afin d'augmenter la capacité d'absorption d'énergie de la barrière au-delà des limites de déformation élastique du filet lors de chocs dus aux chutes de grosses pierres, des dispositifs d'absorption de chocs, communément appelés blocs-frein, sont montés sur les haubans, ainsi que sur les câbles de jonction, éventuellement les câbles de bordure.

Un type de bloc-frein communément utilisé est constitué d'un anneau de câble, intercalé entre 2 tronçons de câble des haubans, formant une boucle de freinage à l'aide d'une morsette avec deux brides, serrées à un couple de serrage prédéterminé, constituant un bloc de friction. Le périmètre de la boucle de freinage est souvent de l'ordre de 1,5 m. La morsette, ou une plaque de frottement similaire, peut également être directement fixée sur une portion de câble de hauban conformée en boucle. De tels blocs-frein sont décrits par exemple dans le document US 5,435,524. Un inconvénient majeur de ce dispositif d'absorption de chocs résulte du fait que le freinage est fonction du serrage de la plaque de frottement. Un serrage trop important empêche le bloc-frein de fonctionner, un serrage trop faible le fait fonctionner trop facilement, avec une faible absorption d'énergie de friction. Même si les brides sont bloquées avec un couple de serrage prédéterminé, par exemple à l'aide d'une clé dynamométrique, ceci peut tout au plus garantir un premier fonctionnement dans les conditions prévues. Lorsqu'un premier déplacement du câble de quelques centimètres dans le bloc de friction s'est produit, les mises en action ultérieures ne sont plus prévisibles. De plus, le système est très sensible aux influences atmosphériques: la rouille ou l'humidité modifient l'interaction câble/bloc.

Pour pallier ce défaut, d'autres dispositifs à friction, indépendants de la force du serrage ont été proposés, dans lesquels le câble passe sur des plots ou des poulies à friction, à l'intérieur d'un boîtier. Les documents EP-531574, CH-684704, FR-2605653 et FR-2576047 décrivent de tels dispositifs. Ces dispositifs sont plus onéreux à réaliser que les boucles à friction décrites ci-dessus.

Un autre inconvénient important, commun à tous les dispositifs à friction décrits ci-dessus, réside dans le fait que l'absorption d'énergie ne se fait que par l'intermédiaire du phénomène de friction. Ce phénomène ne peut pas induire l'absorption de quantités d'énergie très importantes en un temps très court.

Pour pallier cet inconvénient, des dispositifs d'absorption de chocs basés sur le principe de la déformation plastique ont été proposés. Le document EP-877122 décrit une boucle de dissipation d'énergie pour câbles porteurs comprenant un ou plusieurs tronçons de câble fusibles montés en parallèle par des paires de manchons sur le câble porteur. Le ou les câble(s) fusible(s) se rompent avant que le câble porteur ne subisse un dommage. Ce dispositif devient onéreux et difficile à mettre en place lorsque le nombre de tronçons fusibles par boucle de dissipation dépasse 3 ou 4. Chaque tronçon se rompant avant que le tronçon suivant ne soit sollicité, l'impact d'une grosse pierre génère une succession de chocs pulsés pouvant causer la rupture de l'ensemble.

Le document EP-494046 décrit un dispositif d'absorption du type défini d'entrée. Dans ce dispositif, le câble susceptible de subir des tractions brutales passe à l'intérieur d'un tube conformé en une ou plusieurs spires d'hélice; les deux extrémités de ce tube, qui se chevauchent, sont reliées par une bride. Une traction sur le câble provoque une déformation du tube, élastique ou plastique selon l'intensité de la traction, s'accompagnant d'une réduction du diamètre de l'hélice. Ce dispositif permet une absorption d'énergie reproductible en cas de chocs d'intensité faible ou moyenne. Toutefois, en cas de chocs importants, l'évolution de la déformation plastique du tube est difficilement prévisible. Elle peut se localiser à un endroit d'une spire du tube, et entraîner la pliure ou la rupture du tube à cet endroit, alors que le reste de la spire se trouve à peine déformé. Dans ce cas, le câble sera lui-même plié et définitivement endommagé à cet endroit. Ce risque augmente en cas de chocs répétés: une légère déformation plastique d'une zone de la spire induira une forte déformation plastique localisée de la même zone lors du/des prochains chocs. De telles zones fragilisées peuvent être peu visibles et peuvent échapper au contrôle lors d'inspections périodiques du site.

Le but de la présente invention est de proposer des dispositifs d'absorption de chocs pour câbles sollicités en traction qui ne présentent pas les inconvénients précités. En particulier, un but de la présente invention est de proposer un dispositif d'absorption de chocs dont l'efficacité soit indépendante de facteurs humains, tel qu'un serrage plus ou moins soigneux, lors du montage. C'est également un but de l'invention de proposer un dispositif d'absorption dont le fonctionnement soit indépendant de facteurs météorologiques. C'est encore un but de l'invention que de proposer un dispositif d'absorption de chocs qui, après mise en oeuvre d'une partie seulement de sa capacité d'absorption d'énergie, conserve encore une fonctionnalité restante certaine. C'est enfin un but de l'invention que de proposer un dispositif d'absorption de chocs dont l'état de fonctionnement soit facile à contrôler lors d'inspections.

Ces buts sont atteints grâce à un dispositif d'absorption de chocs du type défini d'entrée, dans lequel l'enveloppe est constituée d'une pluralité d'éléments fusibles distincts, agencés de façon à ce que la partie des forces transmises par la portion de câble logée dans l'enveloppe, engendrant la déformation plastique de l'enveloppe, s'exerce séquentiellement sur des éléments fusibles voisins de cette enveloppe, et qui comprend un moyen de retenue pour retenir une portion du câble à l'intérieur de la partie restante de l'enveloppe tant qu'il existe au moins un élément d'enveloppe non rompu.

Le terme "élément fusible" désigne, au sens de la présente invention, un élément susceptible de subir une déformation plastique sous l'effet d'une contrainte mécanique, puis une rupture, lorsque les contraintes mécaniques dépassent une certaine intensité. Conformément à l'invention, les éléments fusibles absorbent l'énergie d'un choc d'abord par déformation plastique puis par rupture. Du fait que les éléments fusibles se déforment plastiquement puis se rompent séquentiellement, lorsque le dispositif a subi un choc suffisant pour déformer et éventuellement rompre une première partie seulement des éléments fusibles, une deuxième partie des éléments reste fonctionnellement intacte. Grâce au moyen de retenue, qui maintient une portion de câble à l'intérieur de la partie restante de l'enveloppe, cette partie restante peut encore absorber un choc correspondant au nombre d'éléments restant intacts. A la fin du processus de déformation et de rupture de l'enveloppe, le câble est complètement libéré et travaille selon ses caractéristiques propres.

De préférence, l'enveloppe du dispositif d'absorption de choc est capable de loger la portion de câble, qui lui transmet les forces de traction s'exerçant sur le câble, conformée en anse ou en boucle, et présente au moins une ouverture par laquelle les deux brins du câble prolongeant la portion conformée en anse ou en boucle peuvent passer. De la sorte, en cas de traction sur le câble, l'élément fusible bordant l'ouverture subit en premier une déformation. Puis la déformation, suivie de la rupture, se propage d'élément en élément.

Selon un mode d'exécution préféré de l'invention, les éléments fusibles sont des anneaux empilables, dont les dimensions sont telles qu'ils laissent passer dans leur ouverture la portion de câble précitée conformée en anse, et l'enveloppe est constituée d'un empilement de ces anneaux empilables, solidarisés entre eux par un moyen de maintien d'empilement.

Ces anneaux peuvent être des disques de diverses formes. Les anneaux de l'empilement peuvent être circulaires. Ils peuvent également présenter une forme elliptique. La forme des anneaux peut varier en fonction de leur position dans l'empilement; en particulier, les anneaux de la partie centrale de l'empilement peuvent être circulaires alors que les anneaux situés à l'une des extrémités, ou aux 2, peuvent présenter une forme elliptique pour ménager le câble. Les anneaux peuvent présenter la même rigidité tout au long de l'empilement, la rigidité peut également varier au long de l'empilement, soit par le choix des dimensions des anneaux soit par un choix de la nature des matériaux. En particulier, les anneaux destinés à se rompre en dernier peuvent être plus résistants pour favoriser le passage du comportement de l'ensemble câble + dispositif absorbeur au comportement mécanique du câble seul.

En particulier, ces anneaux peuvent être des rondelles métalliques soudées entre elles au moyen d'au moins un cordon de soudure qui maintient leur empilement. Il est également possible de loger l'empilement d'anneaux dans une gaine commune, telle qu'un tube en matière plastique moulé ou enfilé sur les anneaux, ou similaire.

De préférence, les dimensions des anneaux, en particulier l'épaisseur, et la nature du matériau des anneaux sont c hoisis de telle sorte que, sous l'effet d'une traction sur le câble, un élément de l'enveloppe commence à se déformer avant que l'élément précédent sollicité avant lui, ne soit totalement rompu. Ce choix de matériau et de dimensions évite l'apparition de forces ou chocs pulsés, ou tout au moins diminue leur amplitude.

Toute pièce susceptible de retenir et bloquer une portion de câble engagée à l'intérieur de l'enveloppe est susceptible de servir de moyen de retenue. Un moyen de retenue particulièrement simple à réaliser est constitué d'un axe dont la longueur est supérieure à la plus grande dimension intérieure des anneaux. Cet axe est glissé à l'intérieur du sommet de l'anse ou boucle dépassant de l'extrémité de l'empilement opposée à celle par où sortent les deux brins. Un tel axe peut être de forme générale cylindrique et présenter deux creusures conformées de façon à entrer en contact et s'adapter contre deux portions de la surface de l'anneau constituant une des extrémités de l'empilement.

Pour éviter le glissement de l'axe hors de cette position, en particulier parce que sous l'effet du vent ou d'une traction, le hauban ou câble ballotte, l'axe peut présenter des moyens de fixation permettant de le fixer au câble et/ou à l'anneau constituant l'extrémité du dispositif par où dépasse l'anse ou la boucle de câble. Cet anneau peut présenter des creusures ou forures ou ergots correspondants.

D'autres propriétés et avantages de l'invention apparaîtront à l'homme de métier de la description ci-dessous d'un mode de réalisation préféré, en référence au dessin, dans lequel:
- la figure 1 est une vue en perspective d'un dispositif d'absorption de chocs avec un câble engagé dans l'enveloppe;
- la figure 2 est une vue en coupe d'une rondelle, selon son axe,
- la figure 3 est une vue en perspective d'un axe d'extrémité du dispositif,
- la figure 4 montre l'axe de la figure 3 engagé sur l'empilement,
- les figures 5, 6, 7 et 8 sont des photos montrant un dispositif d'absorption de chocs respectivement avant le début d'un essai de traction, après le début de l'essai, en cours d'essai et vers la fin de l'essai.
- la figure 9 montre 3 diagrammes Allongement du câble/Force de traction.

La figure 1 montre l'enveloppe (1) d'un dispositif d'absorption de chocs, constituée d'un empilement de rondelles métalliques 2, 3. Les rondelles 2 situées au milieu de l'empilement sont de forme circulaire, alors que les rondelles ou disques d'extrémité 3 sont de forme légèrement elliptique. Les rondelles sont soudées entre elles par deux cordons de soudure, dont l'un, 4, est visible sur la figure 1, le deuxième lui étant sensiblement diamétralement opposé. Ces cordons de soudure suffisent à assurer le maintien de l'empilement, tout en assurant une liaison mécanique entre les rondelles relativement faible, de sorte que celles-ci, sous l'effet de forces de déformation, présentent leurs comportements mécaniques propres. Une portion d'un câble métallique torsadé C est conformée de façon à former une anse, dont le sommet 5, dépasse de l'extrémité inférieure de l'empilement, alors que les deux brins 6 et 7 prolongeant l'anse en direction des deux extrémités du câble, ressortent tous deux par l'extrémité supérieure de l'empilement. L'axe 13 disposé en travers de la dernière rondelle bloque le sommet 5 de l'anse par rapport à l'empilement et empêche le câble de s'échapper. Les extrémités de l'axe 13, qui reposent sur la dernière rondelle, sont amincies et soudées par 2 points à cette rondelle.

Un autre mode d'exécution de cet axe est visible sur la figure 3. Cet axe, 12, de forme généralement cylindrique, présente deux plats 8 et 9, pour limiter la déformation de la rondelle d'extrémité et repose sur la dernière rondelle par ces deux plats 8 et 9 comme le montre la figure 4. Cet axe est également traversé par deux trous 10 et 11. Ces trous permettent d'assurer, par l'utilisation de moyens non représentés, tels que des fils métalliques noués, le maintien de la position de l'axe 12 au contact du sommet de l'anse formé par le câble, même si le frein est violemment secoué une tempête ou par une traction violente sur une extrémité du câble. Le diamètre de l'axe 12 est approximativement la moitié du diamètre extérieur des rondelles.

La figure 2 montre une coupe d'une rondelle, en illustrant ses paramètres géométriques, à savoir la longueur de la rondelle L dans la direction de son axe, l'épaisseur de la rondelle E et le diamètre extérieur de la rondelle D. La rigidité d'une rondelle est proportionnelle à son épaisseur E, et la rigidité du dispositif d'absorption dépend principalement de l'épaisseur E des rondelles, pour un matériau donné. La rigidité du dispositif est par ailleurs proportionnelle au module d'élasticité du matériau. L'acier 37-2 s'est révélé un matériau avantageux, ni trop rigide, ce qui entraînerait une rupture immédiate sous l'effet d'une contrainte sans déformation plastique préalable, ni trop souple, ce qui entraînerait une déformation et une destruction quasi simultanée d'un nombre trop élevé de rondelles.

La longueur L des rondelles est importante en ce qui concerne le fonctionnement d'ensemble du dispositif. Si les rondelles sont longues, des chocs successifs apparaissent lorsque les rondelles se cassent les unes après les autres. Si les rondelles sont courtes, elles ont tendance à passer les unes sur les autres en cours du phénomène de déformation. Pour des rondelles en acier 37-2, la longueur des rondelles se situe de préférence entre 5 et 12 mm. Les meilleurs résultats sont obtenus avec une longueur de 7 mm, indépendamment de l'épaisseur E de la rondelle. Par contre, la force nécessaire au fonctionnement du dispositif, c'est-à-dire la déformation et à la rupture successive des rondelles, est peu dépendante de la longueur L des rondelles.

### Exemple 1: Déroulement du processus de destruction d'un absorbeur de chocs

L'essai est mené sur un empilement de 65 rondelles de 7 mm de longueur, de 70 mm de diamètre et de 5 mm d'épaisseur. La photo de la figure 5 montre le dispositif intact, au début de l'essai. Les deux brins de câble sont légèrement tendus. La force de traction plaque l'axe situé en haut de la photo, entouré du sommet de l'anse formée par le câble, contre la rondelle supérieure. Comme on peut le voir sur la photo, les rondelles proches de l'axe sont ovales, le grand axe se situant dans le plan médian du sommet de l'anse du câble. Lorsque la force de traction sur les deux brins du câble augmente, les premières rondelles du bas commencent à se déformer. La photo de la figure 6 montre le début de la destruction du dispositif: la rondelle no 1 est déjà rompue, les rondelles nos 2 et 3 sont fortement déformées, les rondelles 4 et 5 commencent à se déformer, les autres rondelles sont encore dans leur état initial. La photo 7 montre le dispositif dans la phase médiane de l'essai: dans le bas de la photo on voit de nombreuses rondelles brisées, les trois rondelles du bas de la partie restante du dispositif sont en cours de déformation. Les rondelles situées au-dessus ne sont pas encore déformées. La photo de la figure 8 montre une phase de l'essai proche de la fin, c'est-à-dire les quatre dernières rondelles juste avant leur rupture.

### Exemple 2: Influence de l'épaisseur des rondelles sur l'énergie absorbée

La figure 9 montre trois diagrammes A/F, allongement du câble/force de traction appliquée, pour trois empilements de rondelles en Ac 37-2de même longueur totale, 750 mm, présentant le même diamètre extérieur, 70 mm, chaque rondelle ayant une longueur individuelle de 7 mm. L'épaisseur de chaque rondelle est respectivement de 6 mm, 5 mm, et 4 mm. Ces essais montrent que la force de rupture reste sensiblement constante, sans pulsations importantes, pendant la rupture séquentielle du dispositif. La force de rupture croît avec l'épaisseur: Les forces moyennes sont respectivement de 120, 85 et 55 kN pour des épaisseurs respectives de 6, 5 et 4 mm. L'énergie absorbée est respectivement de 180 Kj, 127 Kj et 82 Kj. Les essais montrent également que l'allongement du câble pendant l'opération est substantiellement dû à la disparition de la portion en anse, sans allongement plastique notable du câble lui-même.

### Exemple 3:

Le tableau 1 résume des résultats d'essais effectués avec deux aciers différents et des rondelles de différentes dimensions. Le tableau illustre l'influence de l'épaisseur et de la longueur des rondelles sur le comportement du dispositif en cours de destruction.

L'ensemble des essais montre qu'il y a une bonne corrélation entre les dimensions des rondelles et la force de fonctionnement du dispositif.

Les essais montrent également que le câble est très peu marqué après un premier fonctionnement du dispositif d'absorption d'énergie; il reste donc fonctionnel et utilisable. Une fois que le dispositif a fonctionné, le câble reste tendu et on dispose encore de toute sa résistance propre pour assurer la fonction pour laquelle il a été prévu.

Il résulte de l'ensemble de la description ci-dessus que ce dispositif d'absorption de chocs est extrêmement simple à réaliser et très efficace pour dissiper une quantité d'énergie importante. Un choix judicieux des dimensions permet de l'adapter aux utilisations les plus variées.

Si le dispositif est monté sur un hauban d'écran de protection contre les chutes de pierre, le dispositif peut absorber l'énergie cinétique de pierres tombant dans le filet et le câble continue à retenir l'ensemble des masses.

Lors d'inspections de contrôle, il est facile de voir si le dispositif a fonctionné, car il est aisé d'observer la rupture des rondelles. Le changement du câble n'est pas nécessaire après un premier fonctionnement du câble s'il reste une majorité de rondelles non-détruites.

**Tableau 1**

| Matière | Diamètre extérieur | Epaisseur (E) | Longueur (L) | Force obtenue | Remarques |
|---|---|---|---|---|---|
| Ac 37-2 (soudé) | 70 mm | 5 mm | 7mm | 83 kN | Force très constante, très bon résultat |
| Ac 37-2 (soudé) | 70 mm | 5 mm | 5 mm | 78 kN | Force constante, mais les rondelles se chevauchent |
| Ac 37-2 (soudé) | 70 mm | 5 mm | 10 mm | 85 kN | Force pulsée avec choc |
| Ac 35 tube sans soudure | 70 mm | 6 mm | 10 mm | 120 kN | Force légèrement pulsée |
| Ac 35 tube sans soudure | 70 mm | 5 mm | 13 mm | 70 kN | Force pulsée avec gros chocs |
| Ac 35 tube sans soudure | 60 mm | 4 mm | 10 mm | 50 kN | Force pulsée avec chocs |
| Ac 35 tube sans soudure | 60 mm | 3 mm | 5 mm | | Les rondelles se chevauchent |

## Revendications

1. Dispositif d'absorption de chocs pour un câble sollicité en traction comprenant une enveloppe pouvant loger une portion de câble, la forme de l'enveloppe étant choisie de façon à ce qu'au moins une partie des forces générées par une traction sur ledit câble soit transmise à l'enveloppe par ladite portion de câble, l'enveloppe étant susceptible de subir une déformation plastique lorsque ladite partie des forces dépasse une valeur prédéterminée, **caractérisé en ce que** l'enveloppe (1) est constituée d'une pluralité d'éléments fusibles (2, 3) distincts, agencés de façon à ce que la partie des forces transmises par la portion de câble logée dans l'enveloppe, engendrant ladite déformation plastique, s'exerce séquentiellement sur des éléments fusibles voisins, et **en ce que** le dispositif comprend un moyen de retenue (12, 13) pour retenir une portion du câble à l'intérieur de la partie restante de l'enveloppe tant qu'il reste au moins un élément fusible d'enveloppe non rompu.

2. Dispositif selon la revendication 1, **caractérisé en ce que** l'enveloppe (1) est capable de loger ladite portion de câble conformée en anse ou en boucle et présente au moins une ouverture par laquelle les deux brins (6, 7) prolongeant la portion de câble conformée en anse ou en boucle peuvent passer.

3. Dispositif selon la revendication 1 ou 2, **caractérisé en ce que** les éléments fusibles (2, 3) sont des anneaux empilables, dont les dimensions permettent le passage de ladite portion de câble conformée en anse et **en ce que** l'enveloppe (1) est constituée d'un empilement desdits anneaux empilables, solidarisés entre eux par un moyen de maintien d'empilement (4).

4. Dispositif selon la revendication 3, **caractérisé en ce que** lesdits anneaux sont des rondelles (2, 3) soudées entre elles par au moins un cordon de soudure (4).

5. Dispositif selon la revendication 3, **caractérisé en ce que** lesdits anneaux sont maintenus empilés au moyen d'une gaine.

6. Dispositif selon l'une des revendications 3 à 5, **caractérisé en ce que** les dimensions des anneaux et la nature des matériaux les constituant sont choisis de telle sorte qu'en cours de déformation de l'enveloppe (1), un élément commence à se déformer avant que l'élément précédent sollicité avant lui ne soit rompu.

7. Dispositif selon la revendication 6, **caractérisé en ce que** lesdites rondelles sont constituées d'acier 37-2, et présentent une longueur (2) comprise entre 5 et 12 mm, en particulier une longueur d'environ 7 mm.

8. Dispositif selon l'une des revendications 3 à 7, **caractérisé en ce que** les anneaux (2) de la partie centrale de l'empilement sont circulaires et que les anneaux (3) d'au moins une partie d'extrémité dudit empilement sont elliptiques.

9. Dispositif selon l'une des revendications 3 à 8, **caractérisé en ce que** la rigidité des anneaux varie en fonction de leur position dans l'empilement.

10. Dispositif selon l'une des revendications 3 à 9, **caractérisé en ce que** ledit moyen de retenue est un axe (12, 13) dont la longueur est supérieure à la plus grande dimension intérieure des anneaux.

11. Dispositif selon l'une des revendications 3 à 9, **caractérisé en ce que** ledit moyen de retenue est un axe cylindrique (12) qui présente deux creusures (8, 9) conformées pour s'adapter contre deux portions de la surface de l'anneau constituant l'une des extrémités de l'empilement.

12. Dispositif selon la revendication 11, **caractérisé en ce que** l'axe (12) présente des moyens de fixation (10, 11) permettant de le fixer au câble.

13. Dispositif selon l'une des revendications 10 à 12, **caractérisé en ce que** l'axe (12) est fixé, en particulier par soudure, au dernier anneau.

14. Ecran de protection contre les chutes de pierres, **caractérisé en ce qu'**il comprend au moins un dispositif d'absorption de chocs selon l'une quelconque des revendications 1 à 13.

## Claims

1. Shock-absorbing device for a cable that is subjected to traction stress, comprising a casing which is able to house a cable portion, the shape of the casing being selected such that at least part of the forces generated by traction on said cable is transmitted to the casing by said cable portion, the casing being able to undergo plastic deformation when said part of the forces exceeds a predetermined value, **characterised in that** the casing (1) consists of a plurality of separate fusible elements (2, 3) which are arranged such that the part of the forces transmitted by the cable portion housed in the casing, and giving rise to said plastic deformation, is exerted sequentially on neighbouring fusible elements, and **in that** the device comprises a retaining means (12, 13) for retaining a portion of the cable inside the remaining part of the casing for as long as at least one fusible element of the casing remains unbroken.

2. Device according to claim 1, **characterised in that** the casing (1) is capable of housing said cable portion shaped into a loop and has at least one opening through which the two strands (6, 7) extending the loop-shaped cable portion can pass.

3. Device according to claim 1 or 2, **characterised in that** the fusible elements (2, 3) are stackable rings, the dimensions of which allow the passage of said loop-shaped cable portion, and **in that** the casing (1) consists of a stack of said stackable rings, secured together by a stack-holding means (4).

4. Device according to claim 3, **characterised in that** said rings are washers (2, 3) which are welded together by at least one weld bead (4).

5. Device according to claim 3, **characterised in that** said rings are kept in a stack by means of a sheath.

6. Device according to one of claims 3 to 5, **characterised in that** the dimensions of the rings and the nature of the materials forming said rings are selected such that, during deformation of the casing (1), an element starts to deform before the previous element subjected to stress before it is broken.

7. Device according to claim 6, **characterised in that** said washers are made of steel 37-2 and have a length (2) of between 5 and 12 mm, in particular a length of approximately 7 mm.

8. Device according to one of claims 3 to 7, **characterised in that** the rings (2) of the central part of the stack are circular, and **in that** the rings (3) of at least an end part of said stack are elliptical.

9. Device according to one of claims 3 to 8, **characterised in that** the rigidity of the rings varies as a function of their position in the stack.

10. Device according to one of claims 3 to 9, **characterised in that** said retaining means is a pin (12, 13), the length of which is greater than the largest inner dimension of the rings.

11. Device according to one of claims 3 to 9, **characterised in that** said retaining means is a cylindrical pin (12) which has two depressions (8, 9) shaped so as to fit against two portions of the surface of the ring constituting one of the ends of the stack.

12. Device according to claim 11, **characterised in that** the pin (12) has fixing means (10, 11) which make it possible to fix it to the cable.

13. Device according to one of claims 10 to 12, **characterised in that** the pin (12) is fixed, in particular by welding, to the last ring.

14. Screen for protecting against falling stones, **characterised in that** it comprises at least one shock-absorbing device according to any one of claims 1 to 13.

## Patentansprüche

1. Vorrichtung zur Absorbierung eines Aufpralls für ein auf Zug beanspruchtes Kabel, umfassend eine Hülle zur Aufnahme eines Kabelabschnittes, wobei die Form der Hülle derart gewählt ist, dass mindestens ein Teil der durch Zug auf das Kabel erzeugten Kräfte von dem Kabel auf die Hülle übertragen wird, wobei die Hülle plastisch verformbar ist, wenn der Teil der Kräfte einen vorbestimmten Wert überschreitet, **dadurch gekennzeichnet, dass** die Hülle (1) aus mehreren einzelnen Sicherungselementen (2, 3) besteht, die derart angeordnet sind, dass der Teil der Kräfte, der durch den in der Hülle untergebrachten Kabelabschnitt übertragen wird und die plastische Verformung verursacht, nacheinander auf die benachbarten Sicherungselemente ausgeübt wird, und dass die Vorrichtung ein Haltemittel (12, 13) umfasst, mit dem ein Teil des Kabels in dem verbleibenden Teil der Hülle gehalten wird, solange noch mindestens ein nicht gebrochenes Sicherungselement der Hülle übrig bleibt.

2. Vorrichtung nach Anspruch 1, **dadurch gekennzeichnet, dass** die Hülle (1) den henkel- oder schlaufenförmig ausgebildeten Kabelabschnitt unterbringen kann und mindestens eine Öffnung aufweist, durch welche die beiden Drähte (6, 7), die den henkel- oder schlaufenförmig ausgebildeten Kabelabschnitt verlängern, hindurch geführt werden können.

3. Vorrichtung nach Anspruch 1 oder 2, **dadurch gekennzeichnet, dass** die Sicherungselemente (2, 3) stapelbare Ringe sind, deren Abmessungen derart sind, dass der henkel-oder schlaufenförmig ausgebildete Kabelabschnitt hindurch geführt werden kann, und dass die Hülle (1) aus einem Stapel der stapelbaren Ringe besteht, welche über ein Mittel (4) zum Halten des Stapels untereinander befestigt sind.

4. Vorrichtung nach Anspruch 3, **dadurch gekennzeichnet, dass** die Ringe Scheiben (2, 3) sind, die mittels mindestens einer Schweißnaht (4) miteinander verschweißt sind.

5. Vorrichtung nach Anspruch 3, **dadurch gekennzeichnet, dass** die gestapelten Ringe mittels einer Hülse zusammengehalten sind.

6. Vorrichtung nach einem der Ansprüche 3 bis 5, **dadurch gekennzeichnet, dass** die Abmessungen der Ringe und die Beschaffenheit der Werkstoffe, aus denen sie bestehen, derart gewählt sind, dass während der Verformung der Hülle (1) ein Element sich zu verformen beginnt, bevor das davor beanspruchte vorherige Element bricht.

7. Vorrichtung nach Anspruch 6, **dadurch gekennzeichnet, dass** die Scheiben aus Stahl St 37-2 bestehen und eine Länge (2) aufweisen, die zwischen 5 und 12 mm, insbesondere 7 mm beträgt.

8. Vorrichtung nach einem der Ansprüche 3 bis 7, **dadurch gekennzeichnet, dass** die Ringe (2) im mittleren Teil des Stapels kreisförmig und die Ringe (3) in dem mindestens einen Endteil des Stapels elliptisch sind.

9. Vorrichtung nach einem der Ansprüche 3 bis 8, **dadurch gekennzeichnet, dass** die Steifheit der Ringe sich mit ihrer Position im Stapel ändert.

10. Vorrichtung nach einem der Ansprüche 3 bis 9, **dadurch gekennzeichnet, dass** das Haltemittel eine Achse (12, 13) ist, deren Länge größer als die größte Innenabmessung der Ringe ist.

11. Vorrichtung nach einem der Ansprüche 3 bis 9, **dadurch gekennzeichnet, dass** das Haltemittel eine zylindrische Achse (12) ist, die zwei Vertiefungen (8, 9) aufweist, welche derart ausgebildet sind, dass sie an zwei Teiloberflächen desjenigen Ringes anbringbar sind, der eines der Enden des Stapels bildet.

12. Vorrichtung nach Anspruch 11, **dadurch gekennzeichnet, dass** die Achse (12) Befestigungsmittel (10, 11) aufweist, mit denen sie am Kabel befestigt werden kann.

13. Vorrichtung nach einem der Ansprüche 10 bis 12, **dadurch gekennzeichnet, dass** die Achse (12) an dem letzten Ring befestigt, insbesondere geschweißt ist.

14. Schutzschild gegen Steinschlag, **dadurch gekennzeichnet, dass** es mindestens eine Vorrichtung zur Absorbierung eines Aufpralls nach einem der Ansprüche 1 bis 13 umfasst.
